# EUROPÄISCHE PATENTSCHRIFT

(11) **EP 3 750 771 B1**
(45) Veröffentlichungstag und Bekanntmachung des Hinweises auf die Patenterteilung: **05.04.2023**
(21) Anmeldenummer: 19214258.6
(22) Anmeldetag: 06.12.2019
(51) Int. Cl.: B61G 5/10

(54) **KUPPLUNG MIT EINER ELEKTROKUPPLUNG INSBESONDERE FÜR EIN SCHIENENFAHRZEUG**
COUPLING WITH AN ELECTRIC COUPLING, ESPECIALLY FOR A RAIL VEHICLE
ACCOUPLEMENT DOTÉ D'UN ACCOUPLEMENT ÉLECTRIQUE, EN PARTICULIER POUR UN VÉHICULE FERROVIAIRE

(30) Priorität: 14.06.2019 CH 8052019; 03.12.2019 CH 15352019
(43) Veröffentlichungstag der Anmeldung: 16.12.2020
(73) Patentinhaber: Faiveley Transport Schwab AG, 8207 Schaffhausen (CH)
(72) Erfinder: FAAS, Stefan, 9050 Appenzell (CH); FASSBIND, Mike, 8212 Neuhausen (CH)
(74) Vertreter: Luchs, Willi

(56) Entgegenhaltungen:
- EP-A1- 3 476 688
- EP-A2- 0 855 328
- FR-A- 1 187 466
- FR-A- 1 303 855
- FR-A- 1 522 078
- GB-A- 1 310 459

## Beschreibung

Die Erfindung betrifft eine Kupplung mit einer Elektrokupplung insbesondere für ein Schienenfahrzeug nach dem Oberbegriff des Anspruchs 1.

Eine mechanische Fahrzeugkupplung ist in der Druckschrift EP-A-2 322 403 offenbart, welche sowohl bei Personen- als auch bei Güterzügen einsetzbar ist und ein automatisches Kuppeln zweier Fahrzeuge sowohl auf geraden wie auch auf kurvigen Fahrstrecken ermöglicht. Dabei werden gleichsam die Elektroleitungen der Fahrzeuge mittels korrespondierenden Elektrokupplungen verbunden bzw. entkuppelt. Die dafür vorgesehenen Stecker bzw. Steckdosen müssen beim Kupplungsvorgang nach aussen hin zugänglich sein, indessen im ungekuppelten Zustand sind sie gegen Berührung, Schmutz, Wasser, etc. zu schützen.

Bei einer gattungsmässigen Kupplungsanordnung gemäss der Druckschrift EP-A-0 972 693 sind zwei Kupplungsvorrichtungen vorgesehen, welche jeweils einen Kupplungskopf aufweisen, der an einer Zugstange einer Zug- und Stossvorrichtung abgestützt ist, welche über eine Lagerung am Schienenfahrzeug befestigt ist. Der jeweilige Kupplungskopf ist dabei aus einem mehrteiligen Gehäuse gebildet. Er ist mit einem Kupplungsorgan und der jeweils andere Kupplungskopf mit einer korrespondierenden Aussparung versehen. Dieses Kupplungsorgan ist beim Kuppeln in die Aussparung des jeweils anderen Kupplungskopfs einzugreifen bestimmt.

In der Druckschrift EP-A-3 476 688 ist eine Kupplung für ein Schienenfahrzeug offenbart, bei der beidseitig zum Kupplungskopf je ein elektrischer Kuppler mit je einem Gehäuse verstellbar durch je einen Vortriebszylinder vorhanden sind. Der Kupplungskopf ist frontseitig mit einer Kupplungsstange und mit einer Öffnung für die Aufnahme einer Kupplungsstange der zu kuppelnden Gegenkupplung versehen. Es ist ein Hauptreservoirrohr vorgesehen, welches als Luftquelle für die Vortriebszylinder der elektrischen Kuppler dient. Mittels eines Ventilkörpers in der Zu- bzw. Ableitung zu den Vortriebszylindern wird ein Bewegen der elektrischen Kuppler in die gekoppelte oder entkoppelte Stellung bewirkt. Zudem ist ein zu dem Ventilkörper nachgeschalteter zusätzlicher Ventilkörper für die Betätigung eines Entkupplungszylinders vorgesehen. Dieses Hauptreservoirrohr als Hauptluftleitung ist neben dem Kupplungskopf angeordnet.

Gemäss der Druckschrift FR-A-1 303 855 ist eine selbsttätige Mittelpufferkupplung für Schienenfahrzeuge offenbart, die während des Kuppelns automatisch alle Leitungen oder Kabel zwischen den Waggons kuppelt, dazu ein Kontaktkasten mit einer Reihe von federbelasteten elektrischen Kontakten zur Verbindung der Stromkreise zwischen den Waggons vorhanden sind. Zudem ist eine Bremsleitung mit einem Mundstück und gegenüberliegend einem Absperrventil im Kontaktkasten angeordnet. Ein Zusatzmundstück ist via eine Hülse mit der Bremsleitung verbunden. Die Druckluft gelangt vom Hauptkanal durch das Ventil in einen Zylinder. Die auf den Kolben einwirkende Druckluft drückt mit Hilfe der Stangen den Kontaktkasten in seine vordere Position, wo er mit dem ähnlichen Kasten neben der automatischen Kupplung zusammengesteckt werden kann.

Die Druckschrift FR 1 187 466 A beschreibt eine Scharfenberg-Kupplung, bei der die Elektrokupplung mit Druckluft von der Hauptluftleitung ent- bzw. gekoppelt wird.

Der Erfindung liegt die Aufgabe zugrunde, eine Kupplung mit einer Elektrokupplung zu schaffen, bei der die Steuerung beim Kuppeln bzw. Entkuppeln der mechanischen und der elektrischen Kupplung einfach und sicher und diese dabei aber bei optimierter Verwendung der vorhandenen Energiequellen aufeinander abgestimmt sind.

Diese Aufgabe ist erfindungsgemäss nach den Merkmalen eines der Ansprüche 1 oder 2 gelöst.

Die Elektrokupplung ist mit einem Kupplungsgehäuse und einer dieses für das Kuppeln bzw. Entkuppeln verschiebbaren Kolben/Zylinder-Einheit ausgestattet. Erfindungsgemäss erfolgt die Steuerung oder die Betätigung der Kolben/Zylinder-Einheit zumindest zum Ankoppeln der Elektrokupplung mittels der Druckluft der Hauptluftleitung. Damit ergibt sich eine sehr einfaches und sicheres Kuppeln bzw. Entkuppeln der Elektrokupplung.

Erfindungsgemäß führt von der Hauptluftleitung, welche durch den Kupplungskopf hindurchgeführt ist, eine Abzweigleitung mit einem in dieser angeordneten Zweiwegventil in diejenige Kammer der Kolben/ZylinderEinheit, um letztere beim Öffnen des Zweiwegventils in die Position des gekuppelten Zustandes der Elektrokupplung zu verstellen.

Alternativ kann von der Hauptluftleitung des Kupplungskopfs eine Abzweigleitung mit einem in dieser angeordneten Zweiwegventil zu einem Steuerventil geführt sein, wobei dieses Steuerventil bei Betätigung des Zweiwegventils die eine oder andere Kammer der Kolben/ZylinderEinheit mit der Anschlussleitung zu dem separaten Druckmedium für ihr Kuppeln und Entkuppeln verbindet bzw. schliesst.

Die Erfindung sowie weitere Vorteile derselben sind nachfolgend anhand von Ausführungsbeispielen unter Bezugnahme auf die Zeichnung näher erläutert. Es zeigt:
- Fig. 1: ein Schema einer Kupplung mit einer Elektrokupplung und einem Kupplungskopf mit einem Schnitt eines Schliessventils und eines Kupplungselementes der Hauptluftleitung;
- Fig. 2: das Schema nach Fig. 1 mit einer alternativen Steuerung bzw. Betätigung der Elektrokupplung; und
- Fig. 3: eine Seitenansicht mit teilweisem Schnitt der Elektrokupplung mit einer Befestigungsplatte auf ihrer Oberseite für die Montage am Kupplungskopf.

Fig. 1 zeigt schematisch eine Kupplung mit einem mechanischen Kupplungskopf 10 und einer auf der Oberseite, seitlich oder unterhalb dieses befestigten Elektrokupplung 20, bei der diese Kupplung insbesondere für ein Schienenfahrzeug verwendet wird. Damit kann ein automatisches Kuppeln bzw. Entkuppeln eines Schienenfahrzeugs mit einem andern Schienenfahrzeug erzielt werden, wobei sich diese Kupplung vorzugsweise für Güterwagen eignet.

Mit der Elektrokupplung 20 werden die elektrischen Leitungen der Schienenfahrzeuge miteinander verbunden, so dass die Stromversorgung sowie elektrische Steuerleitungen zu den angekoppelten Fahrzeugen gewährleistet ist. Es ist bei jedem Schienenfahrzeug vor- und rückseitig jeweils eine Elektrokupplung 20 derart positioniert, dass diese jeweils mit einem beliebigen andern Fahrzeug in kompatibler Weise koppelbar ist.

Die Elektrokupplung 20 ist mit einem Kupplungsgehäuse 21 und mit einer dieses verschiebbaren Kolben/Zylinder-Einheit 25 ausgestattet. Dabei ist ihr Kolben 28 starr am Kupplungskopf 10 gehalten und der Zylinder 29 und mit ihm das Kupplungsgehäuse 21 auf diesem Kolben 28 bewegbar geführt, was nachfolgend zu Fig. 3 näher erläutert ist.

Dieser Kupplungskopf 10 ist mit einem angedeuteten Gehäuse 10' versehen, welches vorderseitig eine Stossfläche 14 für eine flächige Auflage mit einer Stossfläche eines zu kuppelnden Kupplungskopfs für das Koppeln von zwei Schienenfahrzeugen oder dergleichen aufweist. Weitere Details der Verriegelung beim Kuppeln sind nicht näher dargetan, da diese nicht die Erfindung betreffen. Es ist ausserdem eine Leitschaufel 16 vorne bei der Stossfläche 14 angedeutet, die für das Zentrieren zweier aneinander zu kuppelnden Köpfe 10 ausgebildet sind. Des Weiteren führt durch den Kupplungskopf 10 zumindest eine Hauptluftleitung 11 (HLL) hindurch, welche mit einem anstehenden Betriebsdruck von Luft für die Bremsen der Schienenfahrzeuge gespiesen ist.

In dieser Hauptluftleitung 11 im Kupplungskopf 10 ist ein Schliessventil 30 und ein Verbindungsmittel 40 auf an sich bekannte Weise enthalten. Dieses Verbindungsmittel 40 umfasst einen in seiner Achse verstellbaren Stössel 41, eine diesen führende Hülse 42 und eine Druckfeder 43. Dieser Stössel 41 kann ventilgesteuert zu der Stossfläche 14 des Kupplungskopfes 10 vorstehend und in eine Öffnung einer Hauptluftleitung eines nicht gezeigten gekoppelten Kupplungskopfes eingeschoben werden, damit eine dichte Verbindung der Hauptluftleitung zwischen den Köpfen ermöglicht wird.

Das Schliessventil 30 in der Hauptluftleitung 11 umfasst eine feststehende Führungshülse 31, einen von dieser geführten Schliesskolben 35 mit einem Hohlraum 36 und einer darin angeordneten Druckfeder 32. Im geschlossenen Zustand steht der Schliesskolben 35 mit seiner oberen Stirnseite 35' an einer Ringfläche der um 90° abgewinkelten Hauptluftleitung 11 dichtend an. Dieser Schliesskolben 35 ist unten in einer Zylinderkammer 34 verschiebbar angeordnet, die via eine Abzweigleitung 38 mit einem Zweiwegventil 37 verbunden ist.

Auch der Stössel 41 wird gleichermassen beim Öffnen des Zweiwegventils 37 vorgeschoben, da er ebenso via diese Abzweigleitung 38 und dieser Verzweigung 38' gespiesen wird.

Erfindungsgemäss ist von der Hauptluftleitung 11 im Kupplungskopf 10 eine Abzweigleitung 12 mit einem in dieser angeordneten Zweiwegventil 13 zu einem Steuerventil 19 geführt, wobei dieses Steuerventil 19 bei Betätigung des mechanisch schaltbaren Zweiwegventils 13 die eine oder andere Kammer 26, 27 der Kolben/Zylinder-Einheit 25 der Elektrokupplung 20 mit einer Anschlussleitung 15 von einem separaten Druckmedium 17 für ihr Kuppeln und Entkuppeln verbindet bzw. schliesst. Das Druckmedium 17 kann in einem Druckbehälter enthalten sein und ebenfalls mit der Hauptluftleitung HLL oder einer Hauptluftbehälterleitung HBL oder mit einer separaten Druckquelle verbunden sein. Bei einem Druckabfall in der Hauptluftleitung kann mit diesem Druckbehälter sichergestellt werden, dass eine Entkopplung der Elektrokupplung trotzdem möglich wäre.

Mit der Speisung der Steuerung des Steuerventils 19 durch den Luftdruck in der Hauptluftleitung 11 kann der ohnehin vorhandene Druck von 3.5 bis 5.0 bar verwendet werden, wodurch eine Vereinfachung der Steuerung einerseits und aber andererseits eine betriebssichere Betätigung gewährleistet ist.

Fig. 2 zeigt eine Variante einer Steuerung der Elektrokupplung 20, bei der die Betätigung der Kolben/Zylinder-Einheit 25 zum Verschieben für das Koppeln der Elektrokupplung 20 erfindungsgemäss mittels der Druckluft der Hauptluftleitung 11 erfolgt.

Es führt zu diesem Zweck eine von der Hauptluftleitung 11 wegführende Abzweigleitung 12 mit einem in dieser angeordneten Zweiwegventil 13 direkt in eine erste Kammer 26 der Kolben/Zylinder-Einheit 25, um letztere beim Öffnen des Zweiwegventils 13 in die Position des gekuppelten Zustandes der Elektrokupplung 20 zu verstellen, indes eine Anschlussleitung 15 an ein separates Druckmedium 17 in eine zweite Kammer 27 der Kolben/Zylinder-Einheit 25 führend für ihr Entkuppeln vorgesehen ist. Diese zweite Kammer 27 ist dabei auf derjenigen Seite im Zylinder 29 angeordnet, bei der ihr Kolben 28 mit der Kolbenstange 28' starr am Kupplungskopf gehalten ist. Es ist in dieser Anschlussleitung 15 noch ein Druckreduzierventil 22 enthalten, mittels dem eine höhere Druckdifferenz zwischen den beiden Kammern 26, 27 herbeigeführt wird.

In Fig. 2 ist noch strichpunktiert eine nicht erfindungsgemäße vereinfachte Variante angedeutet, bei der diese strichpunktiert gezeigte Leitung 12' direkt von der Hauptluftleitung 11 nach dem Schliessventil 30 in die Kammer 26 der Kolben/Zylinder-Einheit 25 führt, dies ohne oder mit einem Betätigungsventil. Die Abzweigleitung 12 mit dem Zweiwegventil 13 würde dann einzig zu der Abzweigleitung 38 geführt sein und es würde eine Druckerzeugung in der Kammer 26 in dem Moment erfolgen, wenn das Schliessventil 30 beim Kuppeln geöffnet würde.

im Prinzip könnte die Abzweigleitung 12 mit dem Zweiwegventil 13 ganz weggelassen werden und diese strichpunktiert gezeigte Leitung 12' ebenso in die Abzweigleitung 38 geführt sein, was nicht veranschaulicht ist.

Anstelle dieser in die zweite Kammer 27 führenden Anschlussleitung 15 und dem Druckmedium 17 könnte eine Druckfeder 33, wie strichpunktiert angedeutet, in dieser Kammer 27 angeordnet sein, welche permanent einen Druck auf den Kolben 28 ausüben und damit ein Entkuppeln bewirken würde, sobald der Druck in der andern Kammer 26 gesenkt wird, bzw. beim Aufbau eines Drucks in der letzteren Kammer 26 ein Kuppeln erfolgen würde.

Fig. 3 zeigt eine Seitenansicht der Elektrokupplung 20, welche diese Stecker und/oder Steckdosen 45 in dem Kupplungsgehäuse 21, ein zum Schienenfahrzeug wegführendes Elektrokabel 46, eine auf der Oberseite angeordnete Tragplatte 44 mit einem wegragenden Bügel 44' zur starren Halterung des Kolbens 28, die Kolben/Zylinder-Einheit 25, ein aufklappbarer Deckel 47 vorne bei den Steckern und/oder Steckdosen 45 für den Schutz dieser im entkoppelten Zustand, ein Gestänge 48 für das Auf- und Zuklappen des Deckels 47 und eine Führungsanordnung 49 für das Kupplungsgehäuse 21 aufweist. Es sind dabei beidseitig je ein den Deckel 47 haltendes Gestänge 48 und bei der Führungsanordnung 49 sind ebenso vorteilhaft zwei nebenaneinander angeordnete Gleitstangen 51 und auf diesen geführte Gleitelemente 52 angeordnet.

Die Erfindung ist mit den obigen Ausführungsbeispielen ausreichend dargetan. Sie könnte aber noch durch weitere Varianten zusätzlich erläutert sein.

Die oben erläuterten Ventile sind, wenn nicht anders erläutert ist, als Zweiwegventile gebaut, die bei Betätigung in eine Offenstellung, hingegen mittels Federelementen zurück in die Schliessstellung gebracht werden. Selbstverständlich könnten aber diese Ventile je nach Bedarf auch anders ausgestaltet sein, zum Beispiel als Mehrwegventile, wie als 5/2-Wegeventile, monostabil, bistabil, die pneumatisch, mechanisch und/oder elektrisch betätigbar sind.

Die Kolben/Zylinder-Einheit (25) kann auch als Differentialkolben ausgeführt sein, bei dem die Kammer 27 permanent beispielsweise via diese Druckfeder 33 oder von Druckluft dauernd beaufschlagt ist. Zum Ein- und Ausfahren der Elektrokupplung wird dann nur die Kammer 26 mit Druckluft beaufschlagt oder entlüftet. Die Differenzkraft kann durch den Einsatz eines Druckreduzierventils in der Zuleitung zur Kammer 27 erhöht werden.

Der Antrieb der Elektrokupplung könnte anstelle eines Pneumatikzylinders ebenso über ein Hebelsystem erfolgen, wobei sich die Endlage in einem Übertotpunkt wie bei einem Kniehebel befinden könnte, bei der ebenfalls eine Betätigung mittels einer Kolben/Zylinder-Einheit oder ähnlichem erfolgen würde.

Die Betätigung der Kolben/Zylinder-Einheit zum Verschieben für das Koppeln der Elektrokupplung könnte anstelle der Druckluft der Hauptluftleitung mittels der Druckluft der Hauptbehälterluftleitung oder eines separaten Druckmediums erfolgen. Es müsste dann eine entsprechende Abzweigleitung in analoger Weise von dieser Hauptbehälterluftleitung wegführen.

## Patentansprüche

1. Kupplung mit einer Elektrokupplung insbesondere für ein Schienenfahrzeug, bei der die Elektrokupplung (20) mit einem Kupplungsgehäuse (21) mit einer dieses verschiebbaren Kolben/Zylinder-Einheit (25) ausgestattet ist, die an einem Kupplungskopf (10) geführt sind, wobei der Kupplungskopf (10) eine durch diesen hindurchführende Hauptluftleitung (11) mit einem anstehenden Betriebsdruck für die Bremsen der Schienenfahrzeuge aufweist, **dadurch gekennzeichnet, dass**
die Steuerung der Kolben/Zylinder-Einheit (25) zumindest zum Ankoppeln der Elektrokupplung (20) mittels der Druckluft der Hauptluftleitung (11) erfolgt, **wobei** von der Hauptluftleitung (11) eine Abzweigleitung (12) mit einem in dieser angeordneten Zweiwegventil (13) **oder Mehrwegventil,** das **pneumatisch, mechanisch und/oder elektrisch betätigbar ist,** zu einem Steuerventil (19) wegführt, wobei dieses Steuerventil (19) bei Betätigung des Zweiwegventils (13) **oder Mehrwegventils** die eine oder andere Kammer (26, 27) der Kolben/Zylinder-Einheit (25) der Elektrokupplung (20) mit einer Anschlussleitung (15) zu einem separaten Druckmedium (17) für ihr Kuppeln und Entkuppeln verbindet bzw. schliesst.

2. Kupplung mit einer Elektrokupplung insbesondere für ein Schienenfahrzeug, bei der die Elektrokupplung (20) mit einem Kupplungsgehäuse (21) mit einer dieses verschiebbaren Kolben/Zylinder-Einheit (25) ausgestattet ist, die an einem Kupplungskopf (10) geführt sind, wobei der Kupplungskopf (10) eine durch diesen hindurchführende Hauptluftleitung (11) mit einem anstehenden Betriebsdruck für die Bremsen der Schienenfahrzeuge aufweist, **wobei** die Betätigung der Kolben/Zylinder-Einheit (25) zumindest zum Ankoppeln der Elektrokupplung (20) mittels der Druckluft der Hauptluftleitung (11) erfolgt, **und wobei** von der Hauptluftleitung (11) eine Abzweigleitung (12) mit einem in dieser angeordneten Zweiwegventil (13) **oder Mehrwegventil,** das **pneumatisch, mechanisch und/oder elektrisch betätigbar ist**, in eine erste Kammer (26) der Kolben/Zylinder-Einheit (25) wegführt, um letztere bei Betätigung des Zweiwegventils (13) **oder Mehrwegventils** in die Position des gekuppelten Zustandes der Elektrokupplung (20) zu verstellen, **dadurch gekennzeichnet, dass** eine Anschlussleitung (15) an ein separates Druckmedium in eine zweite Kammer (27) der Kolben/ZylinderEinheit (25) der Elektrokupplung (20) führend für ihr Entkuppeln vorgesehen ist.

3. Kupplung nach einem der Ansprüche 1 **oder 2, dadurch gekennzeichnet, dass**
in der Hauptluftleitung (11) im Kupplungskopf (10) ein Schliessventil (30) enthalten ist, welches derart ausgebildet ist, dass es im geschlossenen Zustand von einer Druckfeder (32) in Schliessrichtung gedrückt wird.

4. Kupplung nach Anspruch **1** oder **2**, **dadurch gekennzeichnet, dass**
das Zweiwegventil (13, 37) in der Abzweigleitung (12, 38) durch einen Schalter betätigbar ist, der jeweils beim Kuppeln bzw. beim Entkuppeln des Kupplungskopfs aktivierbar ist und ein Schalten bewirkt.

## Claims

1. Coupling with an electric coupling in particular for a rail vehicle, in which the electric coupling (20) is equipped with a coupling housing (21) with a piston/cylinder unit (25) displaceable this, which are guided on a coupling head (10), wherein the coupling head (10) having a main air line (11) passing through it with an applied operating pressure for the brakes of the rail vehicles, **characterised in that**
the control of the piston/cylinder unit (25) at least for coupling the electric coupling (20) is effected by means of the compressed air of the main air line (11), wherein a branch line (12) with a two-way valve (13) or multi-way valve arranged therein, which can be actuated pneumatically, mechanically and/or electrically, leads away from the main air line (11) to a control valve (19), wherein this control valve (19), on actuation of the two-way valve (13) or multi-way valve, connects or closes the one or other chamber (26, 27) of the piston/cylinder unit (25) of the electric coupling (20) with a connection line (15) to a separate pressure medium (17) for its coupling and decoupling.

2. Coupling with an electric coupling in particular for a rail vehicle, in which the electric coupling (20) is equipped with a coupling housing (21) with a piston/cylinder unit (25) displaceable this, which are guided on a coupling head (10), wherein the coupling head (10) having a main air line (11) passing through it with an applied operating pressure for the brakes of the rail vehicles, wherein the actuation of the piston/cylinder unit (25) at least for coupling the electric coupling (20) is effected by means of the compressed air of the main air line (11), and wherein a branch line (12) with a two-way valve (13) or multi-way valve arranged therein, which can be actuated pneumatically, mechanically and/or electrically, leads away from the main air line (11) to a first chamber (26) of the piston/cylinder unit (25) in order to move the latter into the position of the coupled state of the electric coupling (20) upon actuation of the two-way valve (13) or multi-way valve, **characterized in that**
a connection line (15) to a separate pressure medium is provided leading into a second chamber (27) of the piston/cylinder unit (25) of the electric coupling (20) for its uncoupling.

3. Coupling according to any of the claims 1 or 2, **characterized in that**
a closing valve (30) is contained in the main air line (11) in the coupling head (10), which closing valve is shaped in such a way that in the closed state it is pressed in the closing direction by a compression spring (32).

4. Coupling according to claim 1 or 2, **characterized in that**
the two-way valve (13, 37) in the branch line (12, 38) can be actuated by a switch, which can be activated in each case during coupling or uncoupling of the coupling head and effects a switching.

## Revendications

1. Accouplement ayant un accouplement électrique, notamment pour un véhicule ferroviaire, dans lequel l'accouplement (20) électrique est équipé d'un boîtier (21) d'accouplement ayant une unité (25) à piston / cylindre pouvant le faire coulisser, qui sont guidés dans une tête (10) d'accouplement, dans lequel la tête (10) de l'accouplement a un conduit (11) principal d'air, qui y passe, avec une pression de service appliquée pour les freins des véhicules ferroviaires,
**caractérisé en ce que**
la commande de l'unité (25) à piston / cylindre s'effectue au moins pour l'accouplement de l'accouplement (20) électrique au moyen de l'air comprimé du conduit (11) principal d'air, dans lequel, du conduit (11) principal d'air part vers une soupape pilote (19) un conduit (12) de dérivation ayant une soupape (13) à deux voies ou une soupape à plusieurs voies, qui y est montée et qui peut être actionnée pneumatiquement, mécaniquement et/ou électriquement, dans lequel cette soupape pilote (19) met, lors de l'actionnement de la soupape (13) à deux voies ou de la soupape à plusieurs voies, l'une ou l'autre chambre (26, 27) de l'unité (25) à piston / cylindre de l'accouplement (20) électrique en communication avec un conduit (15) de raccordement à un fluide (17) sous pression distinct pour son accouplement et pour son désaccouplement ou respectivement le ferme.

2. Accouplement ayant un accouplement électrique, notamment pour un véhicule ferroviaire, dans lequel l'accouplement (20) électrique est équipé d'un boîtier (21) d'accouplement ayant une unité (25) à piston / cylindre pouvant le faire coulisser, qui sont guidés dans une tête (10) d'accouplement, dans lequel la tête (10) de l'accouplement a un conduit (11) principal d'air, qui y passe, avec une pression de service appliquée pour les freins des véhicules ferroviaires, dans lequel l'actionnement de l'unité (25) à piston / cylindre s'effectue, au moins pour l'accouplement de l'accouplement (20) électrique, au moyen de l'air comprimé du conduit (11) principal d'air, et dans lequel un conduit (12) de dérivation, ayant une soupape (13) à deux voies ou une soupape à plusieurs voies, qui y est montée et qui peut être actionnée pneumatiquement, mécaniquement et/ou électriquement, va du conduit (11) principal d'air à une première chambre (26) de l'unité (25) à piston / cylindre, pour mettre cette dernière, lors de l'actionnement de la soupape (13) à deux voies ou de l'actionnement de la soupape à plusieurs voies, dans la position de l'état accouplé de l'accouplement (20) électrique, **caractérisé en ce qu'**il est prévu un conduit (15) de raccordement à un fluide sous pression distinct, menant à une deuxième chambre (27) de l'unité (25) à piston / cylindre de l'accouplement (20) électrique pour son désaccouplement.

3. Accouplement suivant la revendication 1 ou 2, **caractérisé en ce que**
dans le conduit (11) principal d'air de la tête (10) d'accouplement est contenue une soupape (30) de fermeture, qui est constituée de manière à être poussée, dans l'état fermé, dans la direction de fermeture par un ressort (32) de compression.

4. Accouplement suivant la revendication 1 ou 2, **caractérisé en ce que** la soupape (13, 37) à deux voies dans le conduit (12, 38) de dérivation peut être actionnée par un interrupteur, qui peut être activé, respectivement lors de l'accouplement et du désaccouplement de la tête d'accouplement, et qui provoque une commutation.
